# EUROPÄISCHE PATENTSCHRIFT

(11) **EP 2 386 517 B1**
(45) Veröffentlichungstag und Bekanntmachung des Hinweises auf die Patenterteilung: **23.01.2013**
(21) Anmeldenummer: 11160100.1
(22) Anmeldetag: 29.03.2011
(51) Int. Cl.: B66C 23/64, B66C 23/70

(54) **Kranausleger, insbesondere Mobilkranausleger, mit vorgespannten Zugelementen**
Crane extension, in particular mobile crane extension, with pre-tensioned pulling elements
Flèche de grue, notamment flèche de grue mobile dotée d'éléments de traction prétendus

(30) Priorität: 10.05.2010 DE 202010006624 U
(43) Veröffentlichungstag der Anmeldung: 16.11.2011
(73) Patentinhaber: Manitowoc Crane Group France SAS, 69130 Ecully (FR)
(72) Erfinder: Paschke, Franz, 26452, Sande (DE)
(74) Vertreter: Schwabe - Sandmair - Marx

(56) Entgegenhaltungen:
- EP-A2- 0 968 955
- EP-A2- 1 466 855
- DE-A1-102008 013 203
- US-B1- 6 755 212

## Beschreibung

Die Erfindung betrifft einen Ausleger, speziell einen Kranausleger, insbesondere einen Mobilkranausleger gemäß dem Oberbegriff des Anspruchs 1.

Ausleger gemäß dem Stand der Technik sind rein statisch ausgelegt. Bekannte Ausführungen sind:
■ Teile aus isotropen Materialien z.B. Stahl, Aluminium, z.B. EP 0449208 A2; EP0668238 A1; DE 20004016 U1; EP 0814050 B1; DE 20 2009 009 143 U1;
■ Zwei- oder mehrschalige Sandwich-Bauweisen, z.B. DE 199 48 830 B4; EP 0 117 774;
■ Kombinationen aus Stahl, Faserverbundmaterial mit und ohne Dehnmessstreifen, z.B. EP 0 968 955 B1; UK 1326943; DE44 08 444 C1; DE 10 2008 013 203 A1;
■ Faserverbundbauweise, z.B. US 5 238 716; US 5 333 422;
■ Abgespannte Systeme, z.B. DE 100 22 658; DE 200 20 974; DE 103 15 989.4-22.

Alle diese Konstruktionen sind passiv. Die bei im Kranbetrieb auftretenden Einwirkungen verursachen lokale Spitzenbeanspruchungen in den Randbereichen, die entsprechend dimensioniert werden müssen.

Die Aufgabe der Erfindung besteht darin, die Konstruktion bezüglich der Beanspruchungen zu optimieren. Gelöst wird sie durch den Gegenstand des Anspruchs 1; die Unteransprüche definieren vorteilhafte Ausführungsformen.

Bei Ausführungsformen der Erfindung können die folgenden, nun bis zur Figurenbeschreibung aufgeführten, Ausgestaltungen vorgenommen werden:
Die einzelnen Auslegerteile können mit Zugelementen definiert vorgespannt werden, die mittels Sensoren den Ausnutzungsgrad des Auslegerteils kontrollieren und überwachen und die in Längsrichtung oder diagonal zur Auslegerachse ausgerichtet sind. Die Sensoren können mit Aktoren in einem Regelkreis gekoppelt werden, so dass das adaptive System den äußeren Einwirkungen entgegenwirkt. Diese Zugelemente befinden sich auf der Innen- und/ oder Außenseite einer formgebenden Schale oder in den Hohlprofilen einer Fachwerkkonstruktion. Zur weiteren Aussteifung und Aufnahme von Querkräften wird teilweise oder über das gesamte Auslegerteil eine quer zur Auslegerachse verlaufende äußere Faserverbundschicht aufgebracht oder umlaufend umwickelt. Außen und/oder innen ist das Teleskopteil mit einer abriebfesten Beschichtung mit guten Gleiteigenschaften versehen.

Ein oder mehrere vorgespannte Zugelemente können also in eine Hybridkonstruktion eingebunden und mit Hilfe von Sensoren überprüft werden. Das Material kann besser ausgenutzt werden. Die Signale können zur Kontrolle der Biegemomente in die Lastmomentenbegrenzung aufgenommen werden. Die Messwerte sind ein wesentlicher Bestandteil des Regelungsprozesses und des Sicherheitssystems.

Wird das System aktiv vorgespannt, kann die Druckspannung in der formgebenden Schale nahezu konstant gehalten werden, da die Zugspannung in den angrenzenden Vorspannelementen abnimmt. Entsprechend bleiben im Zugbereich Vorspannkräfte nahezu konstant bei gleichzeitiger Abnahme der Druckspannung in der Schale. Die gleichzeitige Überwachung mit Sensoren erhöht die Sicherheit und die Gebrauchstauglichkeit erheblich. Leichtbaukonstruktionen sind im Kranbau und vor allem im Auslegerbau von existentieller Bedeutung. Filigrane Konstruktionen und der Einsatz von leichten, hochfesten Materialien unter Ausnutzung der günstig wirkenden Vorspannung machen die Auslegerteile bei geringen Verformungen leistungsstark und leicht. Im Vergleich zu abgespannten Konstruktionen benötigt ein erfindungsgemäßer Mast einen geringeren Bauraum. Die Traglasten im Festigkeitsbereich und im Standsicherheitsbereich können kontinuierlich gesteigert werden.

Sind die Sensoren mit Aktoren in einem Regelkreis verschaltet, können Differenzkräfte mit Hilfe einer geregelten oder gesteuerten Adaption aufgebracht werden. Durch die aufgebrachten Längenänderungen werden Zwangskräfte in das Auslegerteil eingebracht, die den physikalischen Einwirkungen entgegenwirken. Das somit statisch unbestimmte System ist in der Lage eine Spannungskonzentration umzulagern. Die unterschiedlichen Belastungen werden annähernd gleichmäßig auf den Querschnitt verteilt, lokale Spitzenbeanspruchungen werden vermieden.

Die Kraftkomponente aus den Abspannseilen in Auslegerlängsachse wird bisher über mehrere Auslegerteile zurückgeführt. Die einzelnen Verbindungselemente werden zusätzlich belastet und müssen größer dimensioniert werden (Verbolzungseinheiten, Zylinder, Seile, usw.). Durch die erfindungsgemäße Vorspannung der einzelnen Auslegerteile wird die günstig wirkende Vorspannkraft kurzgeschlossen, die Verbindungselemente werden nicht zusätzlich belastet und können wirtschaftlicher ausgelegt werden.

Als Signalgeber können unter anderem faseroptische Sensoren oder piezoelektrische Sensoren zum Einsatz kommen. Piezoelektrische Verbundwerkstoffe wären in der Lage Schäden am Bauteil zu erkennen.

Aktoren erzeugen die veränderlichen Zugkräfte in den Elementen. Unter anderen sind Hydraulikzylinder, Pneumatikzylinder, Spindeln, Federn oder piezokeramische Aktoren einsetzbar.

Mit einem intelligenten elektronischen Regelkreis werden die einzelnen Auslegerteile separat an veränderte Beanspruchungen angepasst, indem auf die jeweiligen Vorspannelemente eine Kraft wirkt oder sie zu einer Längenänderung angeregt werden. Das System aus Schale, Zugelemente mit Sensoren und/oder Aktoren und Hüllschicht erkennt und regelt den Ausnutzungsgrad und verteilt die Belastung harmonisch über den Querschnitt. Die Traglast und die Gebrauchstauglichkeit werden gesteigert. Das Eigengewicht wird verringert und somit die Standsicherheitswerte erhöht. Verformung und Schwingungen reduzieren sich stark, die Dauerfestigkeit erhöht sich und ein Pendeln der Last wird vermindert oder verhindert.

Der Querschnitt der formgebenden Schale kann so gestaltet werden, dass er geeignet ist, Druckspannungen bei geringer Materialstärke aufzunehmen. Eine Formgebung mit nach außen gekrümmten Schalen ohne scharfkantige Übergänge ist zu bevorzugen.

Bevorzugte Materialien zur Herstellung der formgebenden Schale sind unter anderem Feinkornstahl, Aluminium oder Faserverbundwerkstoffe.

Als Zugelemente können bevorzugt Stäbe, Drähte oder Lamellen eingesetzt werden. Die Aufteilung über den Querschnitt ist beliebig. Die Zugelemente sind vollflächig oder teilweise über den Querschnitt verteilt. Bevorzugt werden sie zwischen den Gleitlagern angeordnet um auch anisotrope Materialien einzusetzen, die quer zur Faserlängsrichtung geringe Festigkeiten aufweisen. Die Ausrichtung der Zugelemente kann in Auslegerrichtung oder schräg dazu verlaufen. Eine Kombination von schräg und längs verlaufenden Zugelementen wirkt der Biege- und Torsionsbelastung des Auslegers entgegen. Werden anisotrope Materialien auf den Gleitlagerflächen angeordnet, ist darauf zu achten, dass die Gleit- und Ummantelungsschichten die hohen konzentrierten Querkräfte aus den Lagern entsprechend verteilen. Geeignete Materialien sind unter anderem Kohlefasern, Naturfasern, hochfeste Stahldrähte oder hochmodulare Kunststofffasern.

Je nach Material oder Anwendungsfall ist die Querschnittform der Zugelemente beliebig. Die Verankerung und die Krafteinleitung der Zugelemente befinden sich in oder an den Endrahmen des Auslegerteils. Die Zugelemente sind in Hohlprofilen, Kanälen oder in einer elastischen Matrix über die formgebende Schale verteilt. Bilden die Zugelemente mit der formgebenden Schale und/oder der Umhüllung eine schubfeste Einheit, müssen sie vor der Verbindung vorgespannt werden. Liegen die Zugelemente ohne Verbindungsmittel zwischen der formgebenden Schale und der Querwicklung, werden sie durch die Biegeverformung eingeklemmt und bilden mit der Schale und der Querwicklung eine formschlüssige Verbindung.

Befinden sich die Zugelemente in Hohlprofilen, so sind diese bevorzugt schubfest mit der formgebenden Schale verbunden und sind tragende Elemente des Querschnittes. Durch die Kombination der Schale, der Hohlprofile und der Umhüllung ergibt sich die vorteilhafte stabilitätsfördernde Sandwichbauweise.

Bestehen die Gurte einer Gitter- oder Fachwerkkonstruktion aus Hohlprofilen, können die erfindungsgemäßen Zugeinheiten auch hier Tragverhalten, Dauerfestigkeit und Gebrauchstauglichkeit positiv beeinflussen.

Die Zugelemente werden vorteilhafterweise vor Beschädigungen und Umwelteinflüssen geschützt.

Die umlaufende Wicklung hält die in Längsachse verlaufenden Zugelemente in ihrer Lage und verhindert ein Ablösen von der formgebenden Schale. Bevorzugt sind Materialien, die quer zu ihrer Längsachse hohe Druckkräfte aufnehmen können (Glasfaser, Naturfaser, hochmodulare Kunststofffasern, usw.). Die umlaufende Materialschicht nimmt Querkräfte auf, und durch die aussteifende Wirkung wird die Beulsteifigkeit erhöht und die Durchschlaggefahr bei Schalenkonstruktionen reduziert. Die umlaufende Faserverbundschicht schützt in Verbindung mit der abriebfesten und gleitfähigen Deckschicht die Zugelemente.

In den beiliegenden Zeichnungen werden Ausführungsformen der vorliegenden Erfindung näher erläutert. Es zeigen:
- Figur 1: einen Querschnitt durch einen erfindungsgemäß ausgestalteten Ausleger;
- Figur 2: einen vergrößerten Ausschnitt des Querschnitts aus Figur 1;
- Figur 3: einen wiederum vergrößerten Ausschnitt des Oberschalenstückes aus der Figur 2;
- Figur 4: eine Schräg-Gitteransicht eines erfindungsgemäß ausgestalteten Kranauslegers; und
- Figur 5: eine vergrößerte Ansicht des vorderen Kragenbereichs des Auslegers, der in der Figur 4 dargestellt ist.

Die in den Zeichnungen dargestellten Auslegervarianten können so gestaltet werden, wie dies weiter oben allgemein und hierin für verschiedene Ausführungsformen dargestellt wird. In den Zeichnungen weist das Bezugszeichen 10 ganz allgemein auf den Ausleger bzw. den Auslegerquerschnitt. Mit dem Bezugszeichen 11 sind vorgespannte Zugelemente bezeichnet, die sich innerhalb von Hohlprofilen 12 befinden. Das Bezugszeichen 13 zeigt auf eine Schicht aus Querfasern, während mit 14 eine Schutz- bzw. Gleitschicht bezeichnet wird. Die innere Schale 15 ist eine formgebende Schale, und die im Übergangsbereich zwischen Oberschale und vertikalem Abschnitt angeordneten Lamellen bzw. Lamellenelemente sind mit dem Bezugszeichen 16 versehen worden. Die Anordnung der Verankerungen, in denen die Sensoren und/oder Aktoren untergebracht sind, sind mit dem Bezugszeichen 17 gekennzeichnet.

## Patentansprüche

1. Auslegerteil (10) für einen Kran, insbesondere Mobilkran, mit einer formgebenden Schale (15), Zugelementen (11) und einer Ummantelung (13, 14), **dadurch gekennzeichnet, dass** die Zugelemente (11) vorgespannt und mit Sensoren bestückt sind.

2. Auslegerteil nach Anspruch 1, **dadurch gekennzeichnet, dass** die Zugelemente (11) mittels Aktoren eine veränderbare Druck-Vorspannung in das Auslegerteil einleiten.

3. Auslegerteil nach einem der vorgehenden Ansprüche, **dadurch gekennzeichnet, dass** das Auslegerteil mittels Sensoren und Aktoren über einen Regelkreis äußeren Einwirkungen adaptiv entgegenwirkt.

4. Auslegerteil nach einem der vorgehenden Ansprüche, **dadurch gekennzeichnet, dass** Verankerungen (17) der Zugelemente (11) in oder an den Endrahmen angeordnet sind.

5. Auslegerteil nach einem der vorgehenden Ansprüche, **dadurch gekennzeichnet, dass** die Sensoren in den Zugelementen integriert sind.

6. Auslegerteil nach einem der vorgehenden Ansprüche, **dadurch gekennzeichnet, dass** sich die Sensoren und/oder Aktoren an den Enden der Zugelemente (11) befinden.

7. Auslegerteil nach einem der vorgehenden Ansprüche, **dadurch gekennzeichnet, dass** die Zugelemente (11) von einer quer zur Auslegerachse verlaufenden Faserschicht (13) ummantelt sind.

8. Auslegerteil nach einem der vorgehenden Ansprüche, **dadurch gekennzeichnet, dass** die Zugelemente (11) in Kanälen oder Hohlprofilen (12) verlaufen.

9. Auslegerteil nach einem der vorgehenden Ansprüche, **dadurch gekennzeichnet, dass** die Zugelemente (11) in einer elastischen Matrix eingebettet sind.

10. Auslegerteil nach einem der vorgehenden Ansprüche, **dadurch gekennzeichnet, dass** die Zugelemente (11) umwickelt und eingeklemmt werden.

11. Ausleger nach einem der vorgehenden Ansprüche, **dadurch gekennzeichnet, dass** die Zugelemente vorgespannt und schubfest mit der formgebenden Schale (15) und/oder mit der Umhüllung bzw. Ummantelung (13, 14), verbunden sind.

12. Ausleger nach einem der vorgehenden Ansprüche, **dadurch gekennzeichnet, dass** die formgebende Schale, die Hohlprofile mit den Zugelementen und die Umhüllung schubfest verbunden sind und ein Sandwichprofil bilden.

13. Ausleger nach einem der vorgehenden Ansprüche, **dadurch gekennzeichnet, dass** die Zugelemente (11) in Längsrichtung der Auslegerachse und/oder schräg dazu verlaufen.

## Claims

1. A jib part (10) for a crane, in particular a mobile crane, comprising a shaping shell (15), tensile elements (11) and a sheathing (13, 14), **characterised in that** the tensile elements (11) are biased and fitted with sensors.

2. The jib part according to claim 1, **characterised in that** the tensile elements (11) introduce a variable pressure bias into the jib part by means of actuators.

3. The jib part according to any one of the preceding claims, **characterised in that** the jib part adaptively counteracts external effects by means of sensors and actuators via a control loop.

4. The jib part according to any one of the preceding claims, **characterised in that** anchors (17) of the tensile elements (11) are disposed in or on the end frames.

5. The jib part according to any one of the preceding claims, **characterised in that** the sensors are integrated in the tensile elements.

6. The jib part according to any one of the preceding claims, **characterised in that** the sensors and/or actuators are located at the ends of the tensile elements (11).

7. The jib part according to any one of the preceding claims, **characterised in that** the tensile elements (11) are encased by a fibre layer (13) which extends transverse to the jib axis.

8. The jib part according to any one of the preceding claims, **characterised in that** the tensile elements (11) extend in channels or hollow profiles (12).

9. The jib part according to any one of the preceding claims, **characterised in that** the tensile elements (11) are embedded in an elastic matrix.

10. The jib part according to any one of the preceding claims, **characterised in that** the tensile elements (11) are wrapped and clamped.

11. The jib according to any one of the preceding claims, **characterised in that** the tensile elements are biased and connected, shear-resistantly, to the shaping shell (15) and/or to the envelope or sheathing (13, 14).

12. The jib according to any one of the preceding claims, **characterised in that** the shaping shell, the hollow profiles together with the tensile elements, and the envelope are connected shear-resistantly and form a sandwich profile.

13. The jib according to any one of the preceding claims, **characterised in that** the tensile elements (11) extend in the longitudinal direction of the jib axis and/or obliquely to it.

## Revendications

1. Partie de flèche (10) pour une grue, en particulier une grue mobile, comportant une coque de mise en forme (15), des éléments de traction (11) et un revêtement (13, 14), **caractérisée en ce que** les éléments de traction (11) sont préchargés et équipés de capteurs.

2. Partie de flèche selon la revendication 1, **caractérisée en ce que** les éléments de traction (11) introduisent une précontrainte variable dans la partie de flèche au moyen d'actionneurs.

3. Partie de flèche selon l'une quelconque des revendications précédentes, **caractérisée en ce que** la partie de flèche contrecarre des effets extérieurs de manière adaptative au moyen de capteurs et d'actionneurs par l'intermédiaire d'une boucle de commande.

4. Partie de flèche selon l'une quelconque des revendications précédentes, **caractérisée en ce que** des ancrages (17) des éléments de traction (11) sont agencés dans ou sur le châssis d'extrémité.

5. Partie de flèche selon l'une quelconque des revendications précédentes, **caractérisée en ce que** les capteurs sont intégrés dans les éléments de traction.

6. Partie de flèche selon l'une quelconque des revendications précédentes, **caractérisée en ce que** les capteurs et/ou actionneurs se trouvent aux extrémités des éléments de traction (11).

7. Partie de flèche selon l'une quelconque des revendications précédentes, **caractérisée en ce que** les éléments de traction (11) sont enveloppés d'une couche de fibres (13) s'étendant transversalement à l'axe de la flèche.

8. Partie de flèche selon l'une quelconque des revendications précédentes, **caractérisée en ce que** les éléments de traction (11) s'étendent dans des canaux ou des profilés creux (12).

9. Partie de flèche selon l'une quelconque des revendications précédentes, **caractérisée en ce que** les éléments de traction (11) sont noyés dans une matrice élastique.

10. Partie de flèche selon l'une quelconque des revendications précédentes, **caractérisée en ce que** les éléments de traction (11) sont enroulés et serrés.

11. Flèche selon l'une quelconque des revendications précédentes, **caractérisée en ce que** les éléments de traction sont préchargés et reliés à la coque de mise en forme (15) et/ou à l'enveloppe ou au revêtement (13, 14) de manière à résister au cisaillement.

12. Flèche selon l'une quelconque des revendications précédentes, **caractérisée en ce que** la coque de mise en forme, le profilé creux muni des éléments de traction et/ou l'enveloppe sont reliés de manière à résister au cisaillement et forment un profilé stratifié.

13. Flèche selon l'une quelconque des revendications précédentes, **caractérisée en ce que** les éléments de traction (11) s'étendent dans une direction longitudinale de l'axe de la flèche et/ou de biais par rapport à celui-ci.
